# EUROPÄISCHE PATENTSCHRIFT

(11) **EP 0 179 395 B1**
(45) Veröffentlichungstag und Bekanntmachung des Hinweises auf die Patenterteilung: **04.01.1989**
(21) Anmeldenummer: 85113158.1
(22) Anmeldetag: 17.10.1985
(51) Int. Cl.: B31F 1/28

(54) **Auftragswerk für eine Wellpappenanlage**
Coating device for a corrugated cardboard installation
Dispositif de couchage pour installation de carton ondulé

(30) Priorität: 26.10.1984 DE 3439227
(43) Veröffentlichungstag der Anmeldung: 30.04.1986
(73) Patentinhaber: PETERS MASCHINENFABRIK GmbH, 22525 Hamburg (DE)
(72) Erfinder: Schommler, Manfred, D-2085 Quickborn-Heide (DE); Pohl, Walter, D-2000 Hamburg 90 (DE)
(74) Vertreter: Patentanwälte Hauck, Graalfs, Wehnert, Döring, Siemons

(56) Entgegenhaltungen:
- DE-A- 2 717 751
- DE-A- 3 128 587
- FR-A- 1 212 042

## Beschreibung

Die Erfindung bezieht sich auf ein Auftragwerk für eine Wellpappenanlage nach dem Oberbegriff des Patentanspruchs 1.

Ein zwischen einem Vorheizer und einer Beklebemaschine angeordnetes Auftragwerk ist allgemeiner Stand der Technik. In dem Gestell für das Auftragwerk sind mindestens zwei Beleimungsvorrichtungen übereinander angeordnet mit jeweils einer Auftragwalze, die auf die Wellen einer einseitig beklebten Wellpappenbahn Leim aufträgt. Ferner enthalten sie eine Gegenwalze für die Auftragwalze sowie eine verstellbare Dämmwände enthaltende Leimwanne und eine mit der Auftragwalze zusammenwirkende Abquetschwalze. Normalerweise ist jeder Beleimungsvorrichtung auch eine Vorheizwalze zugeordnet. Die erwähnten Teile sind üblicherweise möglichst raumsparend, d.h. kompakt in einem Gestell untergebracht. Die immer wieder notwendige Reinigung dieser Teile und insbesondere auch das Einfädeln einer neuen Bahn sind umständlich und zeitaufwendig.

Beleimungsvorrichtungen sind auch bei der sogenannten einseitigen Maschine erforderlich, in der bekanntlich eine Pappen- bzw. Papierbahn geriffelt und einseitig mit einer Deckbahn beklebt wird. Die Beleimungsvorrichtung in der einseitigen Maschine trägt mit Hilfe einer Auftragwalze auf die Kuppen der geriffelten Bahn Leim auf, damit die Deckbahn verklebt werden kann. Eine derartige einseitige Maschine ist etwa aus der DE-A-3 128 587 bekanntgeworden. Die Auftragwalze ist der oberen Riffelwalze der einseitigen Maschine zugeordnet und zusammen mit den übrigen Teilen der Beleimungsvorrichtung auf einem Wagen angeordnet, der in Richtung auf die Riffelwalze zu und von dieser fort verstellbar ist. Bei einer einseitigen Maschine ist es erforderlich, die Riffelwalzen von Zeit zu Zeit auszutauschen. Der eine Grund liegt darin, daß Riffelwalzen mit der Zeit verschleißen und unbrauchbar werden. Der andere Grund liegt darin, daß hin und wieder ein anderes Riffelprofil erwünscht ist. Ein Riffelwalzenwechsel ist jedoch außerordentlich aufwendig und es sind schon viele Vorschläge gemacht worden, den Riffelwalzenwechsel zeitlich zu verkürzen, da während des Wechsels ein Produktionsstillstand hingenommen werden muß. Die bei der einseitigen Maschine verstellbar angeordnete Beleimungsvorrichtung macht überflüssig, ihre Teile zu demontieren, um die untere Riffelwalze entfernen zu können. Ein derartiges Problem stellt sich jedoch bei einem Auftragwerk nicht.

Der Erfindung liegt die Aufgabe zugrunde, ein Auftragwerk für eine Wellpappenanlage so auszubilden, daß alle mit Leim in Berührung kommenden Teile im Bedarfsfall leicht zugänglich und so montiert sind, daß eine neue Bahn verhältnismäßig schnell und leicht eingefädelt werden kann.

Diese Aufgabe wird erfindungsgemäß durch die Merkmale des Kennzeichnungsteils des Patentanspruchs 1 gelöst..

Bei dem erfindungsgemäßen Auftragwerk weist jede Beleimungsvorrichtung einen Wagen oder Schlitten auf, der nur die mit Leim in Berührung kommenden Teile aufnimmt, während die Gegenwalzen in bekannter Weise stationär gelagert bleiben. Jeder Wagen oder Schlitten wirkt mit einem Gegenanschlag am Gestell zusammen, und es ist eine Verriegelungsvorrichtung vorgesehen zur Verriegelung des Wagens oder Schlittens bei Anlage der Anschläge gegeneinander.

Zu Säuberungs- und Einfädelungszwecken wird die Verriegelung des Wagens oder Schlittens gelöst, damit er nach hinten, d.h. in Richtung des Vorheizers herausgezogen werden kann. Die mit Leim in Berührung kommenden Teile sind dann ohne weiteres von dieser Seite und von oben zugänglich und können auf einfache Weise gereinigt werden. Das Einfädeln einer neuen Bahn läßt sich mit Hilfe des erfindungsgemäßen Auftragwerks in viel kürzerer Zeit bewerkstelligen. Diese Vorteile werden erhalten, ohne daß das Auftragwerk insgesamt größere Außenabmessungen aufweist.

Bei der Erfindung kann der Wagen oder der Schlitten für das Auftragwerk von Hand oder motorisch verstellt werden, beispielsweise mit Hilfe eines geeigneten Verstellzylinders. Für den Wagen sieht eine Ausgestaltung der Erfindung vor, daß er Rollen aufweist, die auf mit dem Gestell verbundenen Schienen aufliegen. Die Schienen können gestellfest oder schwenkbar montiert sein, um eine bessere Zugänglichkeit zu gewährleisten. Die Rollen sind vorzugsweise Spurkranzräder, und die Schienen werden zweckmäßigerweise zwischen das Gestell für den Vorheizer und das Gestell für das Auftragwerk gelegt. Unabhängig davon, ob der Wagen oder der Schlitten motorisch oder von Hand betätigt werden, wird zweckmäßigerweise ein Antrieb vorgesehen, der während des Leerlaufbetriebs den Wagen oder Schlitten einen geringen Betrag von der Gegenwalze fort verstellt, zum Beispiel um 35 mm. Dies kann mit Hilfe eines sogenannten Schwenk-Spannzylinders erfolgen, der gleichzeitig Teil der Verriegelungsvorrichtung ist.

Die Abquetschwalze in einem Auftragwerk, welche die Dicke des Leimfilms auf der Auftragwalze bestimmt, ist zweckmäßigerweise ebenfalls verstellbar. Eine Ausgestaltung der Erfindung sieht vor, daß zur Einstellung des Spaltes zwischen Auftrag- und Abquetschwalze letztere ebenfalls auf dem Wagen bzw. Schlitten angeordnet ist. Die Verstellvorrichtung kann zum Beispiel einen Verstellzylinder aufweisen.

In bekannten Wellpappenanlagen enthält das Auftragwerk einen Vorheizzylinder, über den die Wellpappenbahn zunächst geführt wird, bevor sie zur Auftragwalze gelangt. Zwischen

Gegenwalze und Vorheizzylinder ist zumeist eine Umlenkrolle angeordnet, die dafür sorgt, daß die einseitige Bahn mit einem ausreichenden Umschlingungswinkel über den Vorheizzylinder geführt ist. Eine Ausgestaltung der Erfindung sieht in diesem Zusammenhang vor, daß die Umlenkrolle schwenkbar gelagert und aus einer Arbeitsposition zwischen Vorheizzylinder und Auftragwalze in eine Position unterhalb des Vorheizzylinders bringbar ist.

Muß eine neue einseitige Bahn durch das Auftragwerk hindurchgefädelt werden, wird der Wagen oder Schlitten aus dem Gestell herausgefahren. Die Umlenkrolle wird in einer Position unterhalb des Vorheizzylinders geschwenkt. Das vordere Ende der einseitigen Bahn kann dann einfach über die Umlenkrolle gelegt werden. Durch das Wiedereinfahren des Wagens oder Schlittens in die Arbeitsposition und das Zurückschwenken der Umlenkrolle ist die einseitige Bahn automatisch eingefädelt. Die Dicke der einseitigen Bahn kann bekanntlich variieren. Entsprechend ist die Breite des Spaltes zwischen Auftrag- und Gegenwalze zu verändern. Es ist ohne weiteres möglich, die Gegenwalze verstellbar zu lagern. Eine Ausgestaltung der Erfindung sieht hingegen vor, daß einer der beiden Anschläge verstellbar ist. Durch Feinverstellung eines Anschlags läßt sich mithin die genaue Position des Wagens oder Schlittens und damit die Lage des Auftragzylinders relativ zum Gegenzylinder verändern. Eine weitere Ausgestaltung der Erfindung besteht ferner darin, daß die Anschlagfläche des vorn am Wagen oder Schlitten angeordneten Anschlags schräg zur Laufrichtung verläuft und die Anschlagfläche des senkrecht zur Laufrichtung verstellbaren Gegenanschlags parallel zur Anschlagfläche liegt. Der Gegenanschlag kann dabei in einer gestellfesten Führung geführt sein und zum Beispiel von einem Spindelantrieb in seiner Höhe verfahren werden, um damit die Arbeitsposition des Wagens oder Schlittens zu verändern.

Die Erfindung wird nachfolgend anhand einer Zeichnung näher erläutert.

Die einzige Figur zeigt schematisch in Seitenansicht ein Auftragwerk nach der Erfindung.

Bevor auf die in der Zeichnung dargestellten Einzelheiten näher eingegangen wird, sei vorangestellt, daß jedes der beschriebenen Teile für sich oder in Verbindung mit Merkmalen der Ansprüche von erfindungswesentlicher Bedeutung ist.

In der Zeichnung ist ein Vorheizer 10 gezeigt mit Vorheizzylindern 11, 12 und 13, die in einem Gestell 14 gelagert sind. Die Vorheizzylinder 11 bis 13 sind in bekannter Weise übereinander angeordnet. Über die Vorheizzylinder 11, 12 werden einseitige Bahnen 15 bzw. 16 geführt, die von einer einseitigen Maschine kommen. Um den Vorheizzylinder 13 wird eine zweite Deckbahn 17 geführt, die von einem Abroller kommt. In Laufrichtung hinter dem Vorheizer ist ein Auftragwerk 20 angeordnet, das genaugenommen aus zwei Auftragswerken 21, 22 zusammengesetzt ist, die in konstruktionsgleichen Gestellen 23 übereinander angeordnet sind. Es können daher auch drei Auftragwerke übereinander angeordnet sein. In den Auftragwerken 21,22 werden die einseitigen Bahnen 15, 16 in bekannter Weise mit Leim versehen. Sie werden anschließend einer Beklebemaschine 30 zugeführt, die in bekannter Weise aufgebaut sein kann. Sie wird im einzelnen nicht erläutert. Über nicht bezeichnete Umlenkrollen im Auftragwerk 20 wird die zweite Deckbahn 17 ebenfalls der Beklebemaschine 30 zugeführt.

Nachfolgend wird nur das Auftragwerk 22 beschrieben. Das Auftragwerk 21 ist identisch aufgebaut.

Im Auftragwerk 22 sind gestellfest ein Vorheizzylinder 24 und eine Gegenwalze 25 gelagert. Zwischen den Walzen 24, 25 ist eine Umlenkrolle 26 schwenkbar gelagert. Sie kann entlang der strichpunktierten Linie 27 verschwenkt werden. Die Aufhängung der Umlenkrolle 26 ist nicht gezeigt. Zwischen dem Gestell 14 für den Vorheizer und dem Gestell 23 sind Schienen befestigt, von denen eine bei 28 dargestellt ist. Auf den Schienen ist ein Wagen 29 über zwei Spurkranzrollenpaare abgestützt. Der Wagen ist in ausgezogenen Linien in der Arbeitsposition und in strichpunktierter Linie in der zurückgezogenen Position dargestellt. Im Wagen 29 ist eine Auftragwalze 31 gelagert, die von einem geeigneten Antrieb 32 angetrieben ist. Im Wagen 29 ist ferner eine mit der Auftragwalze 31 zusammenwirkende Abquetschwalze 32 gelagert. Im Wagen 29 befindet sich ferner eine Leimwanne mit zwei unabhängig voneinander verstellbaren Leimdämmwänden (nicht gezeigt). Die Leimdämmwände werden von Kantenabtastern gesteuert, die die Lage der Kanten der einseitigen Bahn 16 bestimmen und die Leimdämmwände entsprechend ausrichten. Da der Leim in der Beklebemaschine dazu neigt, zu den Seiten herauszulaufen, ist erwünscht, daß der Leim auf die Wellen der einseitigen Bahn 16 nicht bis zu den Enden aufgetragen wird. Der eingestellte Abstand der Leimdämmwände ist daher stets so, daß sie zu Linien parallel zu den Randkanten ausgerichtet sind.

Während die Auftragwalze 31 wagenfest ist, ist die Abquetschwalze 32 verstellbar gelagert und kann mit Hilfe einer Verstellvorrichtung (z. B. Verstellspindel), die bei 33 gestrichelt gezeichnet ist, mehr oder weniger nahe an die Auftragwalze 31 herangefahren werden, um den Spalt zwischen den Walzen zu verändern und damit die Dicke des Leimfilms auf der Auftragswalze 31. Ein Antrieb 34 treibt die Verstellvorrichtung 33 an.

Der Wagen 29 kann ebenfalls von einem Antrieb verfahren werden oder von Hand. Hierzu ist zeichnerisch nichts dargestellt. In der zurückgezogenen Position sorgt ein Anschlag 35 an den Schienen 28 dafür, daß der Wagen 29 nicht gegen das Gestell 14 anfährt. Am vorderen Ende des Wagens 29 ist ein Anschlag 36 mit einer schräg zur Laufrichtung der Bahn 16 verlaufenden Anschlagfläche 37. Am Gestell 23 ist eine Führung 38 angeordnet, welche einen verstellbaren Gegenanschlag 39 axial quer zur Laufrichtung drehfest führt. Der Gegenanschlag 39 besitzt eine schräge Anschlagfläche 40, die parallel zur Anschlagfläche 37 verläuft. Ein nicht näher bezeichneter Antrieb 41 treibt eine Gewindespindel 42 an, die mit dem verstellbaren Anschlag 39 zusammenwirkt. Dadurch kann die Höhe des Gegenanschlags 39 verstellt werden und damit die Lage des Wagens 29, wenn die Anschläge 36,39 zusammenwirken. Eine nicht gezeigte Verriegelungsvorrichtung sorgt dafür, daß der Wagen 29 bei Anlage der Anschläge 36, 39 auf den Schienen 28 fest verriegelt wird. Die Höhe des Gegenanschlags 39 bestimmt den Spalt zwischen Auftragwalze 31 und Gegenwalze 25.

Wird es notwendig, die mit Leim in Berührung kommenden Teile am Wagen 29 zu reinigen oder muß eine neue Bahn 16 eingefädelt werden, wird der Wagen 29 in die strichpunktierte Position zurückgefahren. Für den Leerlaufbetrieb genügt ein kurzes Zurückfahren des Wagens 29, von etwa 35 mm, was mit Hilfe eines Schwenk-Spannzylinders besorgt werden kann, der auch für eine Verriegelung des Wagens 29 in der Arbeitsposition sorgen kann. Zum Einfädeln einer neuen Bahn wird die Umlenkwalze 26 in eine Position unterhalb des Vorheizzylinders 24 geschwenkt. Das vordere Ende der Bahn wird dann einfach mit einer gewissen Länge über die Umlenkwalze 26 gehängt. Anschließend können der Wagen und die Umlenkwalze in die in der Zeichnung dargestellte Arbeitsposition zurückgefahren werden. Dadurch erfolgt automatisch ein Ein- und Durchfädeln der Bahn 16, ohne daß zusätzliche Manipulationen erforderlich sind.

Die am Wagen 29 angebrachten, angetriebenen Teile können auch von stationären Antrieben angetrieben werden. Eine Gelenkwelle sorgt für die Aufrechterhaltung der Antriebsverbindung in jeder Lage des Wagens 29.

## Patentansprüche

1. Auftragwerk für eine Wellpappenanlage, das zwischen einem Vorheizer (10) und einer Beklebemaschine (30) angeordnet ist und das in einem Gestell mindestens zwei übereinander angeordnete Beleimungsvorrichtungen (29) enthält mit jeweils einer Auftragwalze (31), die auf die Wellen einer einseitig beklebten Wellpappenbahn (15, 16) Leim aufträgt, einer Gegenwalze (25) für die Auftragwalze (31), einer verstellbare Dämmwände enthaltenden Leimwanne, einer mit der Auftragwalze (31) zusammenwirkenden Abquetschwalze (32), dadurch gekennzeichnet, daß jede Beleimungsvorrichtung einen Wagen (29) oder Schlitten aufweist, der nur die mit Leim in Berührung kommenden Teile (31, 32) aufnimmt, während die Gegenwalzen (24) in bekannter Weise stationär gelagert bleiben und jeder Wagen (29) oder Schlitten mit einem Gegenanschlag (39) am Gestell (22) zusammenwirkt und eine Verriegelungsvorrichtung vorgesehen ist zur Verriegelung des Wagens oder Schlittens (29) bei Anlage der Anschläge gegeneinander.

2. Auftragwerk nach Anspruch 1, dadurch gekennzeichnet, daß der Wagen (29) Rollen aufweist, die auf mit dem Gestell verbundenen Schienen (28) aufliegen.

3. Auftragwerk nach Anspruch 1, dadurch gekennzeichnet, daß die Schienen (28) wegschwenkbar, abklappbar oder dgl. sind.

4. Auftragwerk nach einem der Ansprüche 1 bis 3, dadurch gekennzeichnet, daß eine Verstellvorrichtung (33) zur Einstellung des Spaltes zwischen Auftrag- und Abquetschwalze (31, 32) ebenfalls auf dem Wagen (29) bzw. Schlitten angeordnet ist.

5. Auftragwerk nach einem der Ansprüche 1 bis 4, dadurch gekennzeichnet, daß die Umlenkrolle (26) schwenkbar gelagert ist und aus einer Arbeitsposition zwischen Vorheizzylinder (24) und Auftragwalze (25) in eine Position unterhalb des Vorheizzylinders (24) bringbar ist.

6. Auftragwerk nach einem der Ansprüche 1 bis 5, dadurch gekennzeichnet, daß mindestens einer der beiden Anschläge (36, 39) verstellbar ist.

7. Auftragwerk nach Anspruch 6, dadurch gekennzeichnet, daß die Anschlagfläche (37) des vorn am Wagen oder Schlitten (29) angeordneten Anschlags (36) schräg zur Laufrichtung verläuft und die Anschlagfläche (40) des senkrecht zur Laufrichtung verstellbaren Gegenanschlags (39) parallel zur Anschlagfläche (37) liegt.

8. Auftragwerk nach einem der Ansprüche 1 bis 7, dadurch gekennzeichnet, daß bei mehreren Auftragwerken jedem Wagen (29) oder Schlitten ein eigenes Gestell zugeordnet ist und die Gestelle (21, 22) übereinander angeordnet sind.

## Claims

1. Glue unit for a corrugator, the glue unit being located between a pre-heater (10) and a double facer (30) and including two glue applicators (39) arranged one above the other within a frame, each glue applicator including an application roll (31) which applies glue onto the single faced corrugated web (15, 16), a counter roll (25) for the application roll (31), a glue trough having adjustable walls, and a pinching roll (32) cooperating with the application roll (39), characterized in that each glue applicator has a carriage (29) or slide which carries only the parts (31, 32) coming into contact with glue while the counter rolls (24) are stationarily supported as known per se, each carriage or slide co-operates with a stop (39) on the frame (22), and locking means are provided to lock the carriage or slide (29) when in engagement with the abutment means.

2. The glue unit according to claim 1, characterized in that the carriage (29) includes rolls which rest on rails (28) mounted in the frame.

3. The glue unit according to claim 1, characterized in that the rails (28) can be pivoted down or away or the like.

4. The glue unit according to one of the claims 1 to 3, characterized in that adjustment means (39) for adjustment of the nip between the application roll and the pinching roll is also located on the carriage (29) or the slide, respectively.

5. The glue unit according to one of the claims 1 to 4, characterized in that the deflection roll (26) is pivotably supported and adapted to be moved from a working position between a pre-heating cylinder (24) and the application roll (25) to a position beneath the pre-heating cylinder (24).

6. The glue unit according to one of the claims 1 to 5, characterized in that at least one of both stops (36, 39) can be adjusted.

7. The glue unit according to claim 6, characterized in that the surface (37) of the stop (36) positioned at the front of the carriage or slide extends obliquely with respect to the running direction and the stop surface (40) of the adjustable counter stop (39) extending perpendicularly to the running direction is parallel to the stop surface (37).

8. The glue unit according to one of the claims 1 to 7, characterized in that for a plurality of glue units each carriage (29) or slide is associated with a frame for its own and the frames (21, 22) are arranged one above the other.

## Revendications

1. Dispositif de couchage pour installation à carton ondulé, qui est disposé entre un préchauffeur (10) et une machine à coller (30) et qui inclut, dans un châssis, au moins deux dispositifs encolleurs (29) disposés l'un au-dessus de l'autre, comportant chacun un rouleau coucheur (31) qui applique la colle sur les ondulations d'une feuille de carton ondulé (15, 16) encollée sur une face, un contre-rouleau (25) pour le rouleau coucheur (31), un cuvier de colle à parois de limitation déplaçables, et un rouleau presseur (32) coopérant avec le rouleau coucheur (31), caractérisé en ce que chaque dispositif encolleur comporte un chariot (29) ou traîneau, qui porte seulement les parties (31, 32) venant en contact avec la colle, tandis que les contre- rouleaux (24) restent montés de façon stationnaire de manière connue, chaque chariot (29) ou traîneau coopère avec une butée antagoniste (39) sur le châssis (22), et il est prévu un dispositif de verrouillage pour verrouiller le chariot ou traîneau (29) lorsque les butées sont l'une contre l'autre.

2. Dispositif de couchage selon la revendication 1, caractérisé en ce que le chariot (29) comporte des galets reposant sur des rails (28) liés au châssis.

3. Dispositif de couchage selon la revendication 1, caractérisé en ce que les rails (28) peuvent être écartés par pivotement, ou sont rabattables ou escamotables de façon analogue.

4. Dispositif de couchage selon l'une des revendications 1 à 3, caractérisé en ce qu'un dispositif de réglage (33) pour fixer l'intervalle entre rouleau coucheur et rouleau presseur (31, 32) est également monté sur le chariot (29) ou traîneau.

5. Dispositif de couchage selon l'une des revendications 1 à 4, caractérisé en ce que le galet de renvoi (26) est monté avec possibilité de pivotement et peut être amené d'une position de travail entre cylindre préchauffeur (24) et rouleau coucheur (25) à une position située en dessous du cylindre préchauffeur (24).

6. Dispositif de couchage selon l'une des revendications 1 à 5, caractérisé en ce qu'au moins l'une des deux butées (36, 39) est réglable.

7. Dispositif de couchage selon la revendication 6, caractérisé en ce que la surface de butée (37) de la butée (36) disposée en avant sur le chariot ou traîneau (29) est dirigée obliquement par rapport à la direction de circulation et la surface de butée (40) de la butée antagoniste (39), déplaçable perpendiculairement à la direction de la circulation, est parallèle à la surface de butée (37).

8. Dispositif de couchage selon l'une des revendications 1 à 7, caractérisé en ce que, dans le cas où il y a plusieurs dispositifs de couchage, chaque chariot (29) ou traîneau comporte son propre châssis, et les châssis (21, 22) sont disposés les uns au-dessus des autres.
